# EUROPÄISCHE PATENTANMELDUNG

(11) **EP 0 155 407 A2**
(43) Veröffentlichungstag der Anmeldung: **25.09.1985**
(21) Anmeldenummer: 84116382.7
(22) Anmeldetag: 27.12.1984
(51) Int. Cl.: F17C 7/00, B01J 7/00

(54) **Gasversorgungseinrichtung mit mehreren in einen Druckgasbehälter eingesetzten Gasflaschen**

(30) Priorität: 02.03.1984 CH 1027/84
(71) Anmelder: PEWA TECHNIC AG, CH-8953 Dietikon (CH)
(72) Erfinder: Neukomm, Peter A., Dr.sc.techn., CH-5430 Wettingen (CH)
(74) Vertreter: Morva, Tibor

(57) **Zusammenfassung**

Die Gasversorgungseinrichtung enthält einen Druckgasbehälter (1, 12, 26, 34) mit mehreren eingesetzten druckfesten Gasflaschen (6, 61, 62, 63, 64). Die Gasflaschen sind vor dem Einsetzen teilweise mit Flüssiggas, wie Kohlendioxid oder Lachgas gefüllt und mit einem aufstossbaren Verschlussteil (7, 21) verschlossen. Zu jedem Verschlussteil der Gasflaschen ist eine beim Erstellen der Betriebsbereitschaft wirksame Oeffnungsvorrichtung (8, 15, 20, 23, 35) zugeordnet, von denen mindestens eine den zugeordneten Verschlussteil (7, 21) unter äusserer Krafteinwirkung öffnet. Es ist möglich, die zu der zweiten und zu den weiteren Gasflaschen zugeordneten Oeffnungsvorrichtungen durch das aus der ersten geöffneten Gasflasche strömende Gas zu betätigen. Die Gasversorgungseinrichtung eignet sich besonders für die Anwendung bei einer gewünschten grossen Gasspeicherkapazität.

## Beschreibung

Die vorliegende Erfindung betrifft eine Gasversorgungseinrichtung mit mehreren in einen Druckgasbehälter eingesetzten Gasflaschen, wobei in der Betriebsstellung der Druckgasbehälter an einer Anschlusstelle gasdicht angeschlossen ist und das Innere jeder Gasflasche über eine als Drosselstelle dienende kleine Oeffnung mit dem Inneren des Druckgasbehälters kommuniziert.

Aus der DE-PS 712 559 ist eine Gasversorgungseinrichtung der eingangs erwähnten Art bekannt. Es handelt sich dabei um einen im Gebrauch Geschosswirkungen ausgesetzten Druckgasbehälter. In den Druckgasbehälter sind mehrere geschlossene, mit einer relativ kleinen Oeffnung versehene Gasflaschen nebeneinander eingesetzt. Diese Anordnung verhindert, dass beim Bersten des Druckgasbehälters an einer Stelle der Gesamtinhalt plötzlich ausströmt. Das Gas strömt aus den eingesetzten Gasflaschen durch die relativ kleinen Oeffnungen in den geborstenen Druckgasbehälter, wobei der abgedrosselte Inhalt der Gasflaschen sich durch die kleinen Oeffnungen nur relativ langsam entleert. Die Gasflaschen, die fest im Druckgasbehälter sitzen, können bei dieser Anordnung äusserst dünnwandig sein. Damit ist jedoch die Gefahr verbunden, dass beim Bersten des Druckgasbehälters auch die eingesetzten Gasflaschen bersten. Ausserdem eignet sich dieser Druckgasbehälter nur für eine reine Gasfüllung. Die Verwendung von verflüssigtem Gas, was eine Erhöhung der speicherbaren Gasmenge bedeuten würde, ist nicht vorgesehen. Bei dieser Gasversorgungseinrichtung ist die speicherbare Gasmenge relativ bescheiden.

Aus der DE-OS 27 00 727 ist eine Gasversorgungseinrichtung für einen Flüssiggasmotor mit einem Druckgasbehälter bekannt. Der Druckgasbehälter besteht entweder aus einer handelsüblichen Kohlendioxidpatrone, die teilweise verflüssigtes Gas enthält und durch eine Membrane verschlossen ist, oder aus einem fest eingebauten Behälter, der mit Flüssiggas aufgefüllt werden muss. Wenn die Laufdauer des Flüssiggasmotors erhöht werden soll, muss ein grösserer Behälter gewählt werden. Die Sicherheitsvorschriften verlangen aber bei grösseren Druckgasbehältern eine schwere und teuere Ausführung. Der Inhalt der handelsüblichen Kohlendioxidpatronen ist gegeben. P 1046 Bei dieser Gasversorgungseinrichtung steht der Druckgasbehälter mit einem Wärmespeichersubstanzbehälter in wärmeleitender Verbindung. Die darin eingesetzte Wärmespeichersubstanz soll den fortschreitenden Abfall des Gasdruckes, während das Gas aus der Gasflasche ausströmt, verhindern. Der Druckabfall ist eine Folge der Abkühlung des Gases beim Uebergang vom flüssigen in den gasförmigen Zustand in der Gasflasche. Die Wärmespeichersubstanz muss vor der Inbetriebnahme ausreichend hoch über die Gefrier- oder Kristallisationstemperatur erwärmt werden, sonst bleibt diese wirkungslos. Die thermische Leitfähigkeit der Wärmespeichersubstanz ist insbesondere in festem Zustand sehr gering. Deshalb kann diese Substanz nur in relativ dünnen Schichten, z.B. 0,5 mm aufgetragen werden. Die Wärmeabgabe- und die Wärmeausnahmezeit müssen genügend lang, in Minutenbereich gewählt werden. Aus diesen Gründen ist die Erwärmung der Gasflasche mit einer Wärmespeichersubstanz unbefriedigend.

Aufgabe der vorliegenden Erfindung ist es, eine Gasversorgungseinrichtung der eingangs erwähnten Art anzugeben, die eine relativ grosse Speicherkapazität aufweist, für die Speicherung von teilweise flüssigem Gas bei einfach erstellbarer Betriebsbereitschaft und bei guten Betriebseigenschaften geeignet und wirtschaftlich vorteilhaft ausgebildet ist.

Die gestellte Aufgabe ist dadurch gelöst, dass die in den Druckgasbehälter eingesetzten Gasflaschen druckfest sind und jede Gasflasche vor dem Einsetzen in den Druckgasbehälter teilweise mit einem Flüssiggas gefüllt und mit einem aufstossbaren Verschlussteil verschlossen ist und dass im gasdicht abgeschlossenen und an der Anschlusstelle angeschlossenen Druckgasbehälter zu jedem Verschlussteil eine beim Erstellen der Betriebsbereitschaft wirksame Oeffnungsvorrichtung zugeordnet ist, von denen mindestens eine den zugeordneten Verschlussteil unter äusserer Krafteinwirkung öffnet.

Der Druckgasbehälter kann rohrförmig sein und die Gasflaschen darin hintereinander unter Freilassung eines radialen Spaltes eingesetzt werden. Die Breite des radialen Spaltes liegt vorteilhafterweise zwischen 2 und 20 Prozent des Durchmessers der Gasflasche.

Das den Verschlussteil tragende Ende mindestens der zur Anschlusstelle am nächsten liegenden Gasflasche kann der Anschlusstelle abgekehrt sein. Die den Verschlussteil tragenden Enden mindestens zweier von der Anschlussstelle ausgehend gezählter, eine ungerade und und eine darauffolgende gerade Zahl aufweisenden Gasflaschen sind vorteilhafterweise paarweise zueinander zugekehrt.

Die Gasflaschen können auch mindestens nebeneinander in den Druckgasbehälter eingesetzt sein. Besonders vorteilhaft ist, wenn mehrere mit ihren den Verschlussteil tragenden Enden einander zugekehrte gleichachsig ausgerichtete Gasflaschen paarweise nebeneinander in den Druckgasbehälter eingesetzt sind.

Die Oeffnungsvorrichtung kann in den Druckgasbehälter verschiebbar eingesetzt und mit mindestens einem Dorn versehen sein. Es ist vorteilhaft, zwischen zwei mit ihren den Verschlussteil tragenden Enden einander zugekehrten Gasflaschen eine beidseitig mit mindestens einem Dorn versehene Oeffnungsvorrichtung anzuordnen. Die Oeffnungsvorrichtung kann aus Blech bestehen und mehrere mindestens in einer Richtung aus der Blechebene gebogene an der Innenwand des Druckgasbehälters aufliegende Führungslappen und mindestens einen mindestens in einer Richtung aus der Blechebene gebogenen, zum Aufstossen der Oeffnungsvorrichtung bestimmten Dorn aufweisen.

Zur Erleichterung der Erstellung der Betriebsbereitschaft kann der Druckgasbehälter mit einer die Gasflaschen und die Oeffnungsvorrichtungen zusammenschiebenden Spannvorrichtung ausgerüstet sein. Die Spannvorrichtung kann zwei zeitlich nacheinander wirkende Teilvorrichtungen aufweisen, wovon die erste nur bis zum Oeffnen des Verschlussteils der ersten Gasflasche und die zweite bis zum Oeffnen der Verschlussteile der restlichen Gasflaschen wirksam ist, wobei die erste Teilvorrichtung von aussen unter äusserer Krafteinwirkung und die zweite durch das aus der ersten geöffneten Gasflasche strömende Gas betätigbar ist. Bevorzugt ist die erste Teilvorrichtung das Befestigungsmittel des Druckgasbehälters an der Anschlusstelle.

Für mit Verschlussmembranen verschlossene Gasflaschen besteht die zweite Teilvorrichtung vorteilhafterweise aus die Gasräume der einzelnen Gasflaschen trennenden, im Druckgasbehälter verschiebbar geführten, quasidichten Kolben, wobei die unmittelbar vor den Verschlussteilen der Gasflaschen liegenden Kolbenflächen zur mit Oeffnung der Verschlussteile dienenden Dornen versehen sind. Zwischen den einander zugekehrten, den Verschlussteil tragenden Enden der Gasflaschen können zwei voneinander durch eine Feder beabstandete, an den der Feder abgekehrten Seite Dornen tragende, im rohrförmigen Druckgasbehälter geführte, quasidichte Kolben und an den übrigen Stosstellen der Gasflaschen je ein einfacher quasi dichter Kolben eingelegt sein. Die Dornen können dabei hohl ausgebildet und in den Zwischenraum zwischen den beiden beabstandeten Kolben münden.

Die zweite Teilvorrichtung kann auch einen mit einem kompressiblen Medium gefüllten, im Inneren des Druckgasbehälters angeordneten, durch eine bei Druckänderungen im Inneren des Druckgasbehälters mindestens teilweise nachgiebige Wandung gasdicht abgeschlossenen Raum aufweisen, wobei die Wandung teilweise am Druckgasbehälter abgestützt ist und der gegenüber dieser Wandung nachgiebige Teil der Wandung bei einem Druckanstieg im Druckgasbehälter sich in Richtung auf die Gasflaschen und die Oeffnungsvorrichtungen bewegt und deren Zusammenschieben bewirkt. Die am Druckgasbehälter abgestützte Wandung kann aus einem in einem im abgeschlossenen Endbereich des Druckgasbehälters gas- und flüssigkeitsdicht geführten grösseren Kolben ausgesparten Zylinder und der nachgiebige Teil der Wandung aus einem in ihm gas- und flüssigkeitsdicht geführten, an der dem verschlossenen Ende des Druckgasbehälters abgekehrten Seite mit einem aus dem Zylinderraum gasdicht ausgeführten, zum Zusammenschieben der Gasflaschen und der Oeffnungsvorrichtungen bestimmten, einen wesentlich kleineren Durchmesser als der Zylinder aufweisenden Stössel versehenen kleineren Kolben bestehen, wobei der zwischen dem abgeschlossenen Ende des Druckgasbehälters und den beiden diesem Ende zugekehrten Kolbenflächen liegende Raum mit einer inkompressiblen Flüssigkeit gefüllt ist.

Es ist vorteilhaft für die Erwärmung des Gases, wenn der Druckgasbehälter aus einem Material hoher thermischer Leitfähigkeit und hoher spezifischer Wärme, beispielsweise aus Aluminium besteht. Ebenfalls vorteilhaft ist, wenn die Masse des Druckgasbehälters mindestens siebenmal höher ist als die Masse des in den Gasflaschen speicherbaren Gases.

Vorteilhafterweise ist der Druckgasbehälter an seiner Aussenfläche mit Rippen versehen. Optimale Ergebnisse sind erzielbar, wenn die durch Luft bestreichbare Oberfläche des Druckgasbehälters und der Rippen mindestens 20 _{CM}² pro Gramm des in den Gasflaschen speicherbaren Gases beträgt.

Im folgenden sind Ausführungsbeispiele der Erfindung anhand der Zeichnungen näher beschrieben. Es zeigen:
Fig. 1 eine Gasversorgungseinrichtung mit vier hitereinander liegenden Gasflaschen im Schnitt,
Fig. 2 eine Oeffnungsvorrichtung in perspektivischer Darstellung,
Fig. 3 eine Gasversorgungseinrichtung mit einer mechanischen Spannvorrichtung für zwei Gasflaschen im Schnitt,
Fig. 4 eine Gasversorgungseinrichtung mit vier Gasflaschen und mit nach der Oeffnung der ersten Gasflasche pneumatisch betätigbaren Oeffnungsvorrichtungen im Schnitt,
Fig. 5 eine dazugehörende Oeffnungsvorrichtung bei der Oeffnung der ersten und
Fig. 6 bei der Oeffnung der zweiten oder letzten Gasflasche oder in der späteren Betriebsstellung in einer Vergrösserung im Schnitt,
Fig. 7 eine Gasversorgungseinrichtung mit einer weiteren Oeffnungsvorrichtung im Schnitt,
Fig. 8 eine dazugehörende Oeffnungsvorrichtung bei der Oeffnung der ersten,
Fig. 9 bei der Oeffnung einer weiteren Gasflasche und
Fig. 10 in der Betriebsstellung, in einem anderen Masstab im Schnitt,
Fig. 11 eine Gasversorgungseinrichtung mit zwei Gasflaschen und einer nach dem Oeffnen der ersten Gasflasche pneumatisch wirkenden Spannvorrichtung im Schnitt,
Fig. 12, 13 und 14 drei Stellungen dieser Spannvorrichtung im Schnitt,
Fig. 15 die Seitenriss einer weiteren Gasversorgungseinrichtung mit paarweise hintereinander und dann nebeneinander angeordneten Gasflaschen und
Fig. 16 die Aufriss nach der Linie 42 - 43 in Fig.5.

Die in Fig. 1 dargestellte Gasversorgungseinrichtung weist einen Druckgasbehälter 1 auf, der aus einem am einen Ende verschlossenen und am anderen Ende mit einem O-Ring und mit Innengewinde versehenen Rohr besteht. Der Druckgasbehälter 1 ist an einer Aussengewinde tragenden Anschlussstelle 3 angeschraubt. Die Anschlusstelle 3 hat eine durchgehende Bohrung 4, die das Gas aus dem Druckgasbehälter 1 zu einem nicht dargestellten Gasverbraucher führt. Das in den Druckgasbehälter 1 mündende Ende der Anschlusstelle 3 weist einen die Bohrung 4 mit dem Inneren des Druckgasbehälters 1 verbindenden Querschlitz 5 auf. Im Inneren des Druckgasbehälters 1 sind vier Gasflaschen 6 in Richtung ihrer Längsachsen hintereinander eingesetzt. Die Gasflaschen 6 sind handelsübliche, für Haushaltszwecke verwendbare Kohlendioxid-Stahlpatronen, die vor der Verwendung teilweise mit Flüssiggas gefüllt und mit einer Verschlussmembrane 7 verschlossen sind. Im Handel sind auch mit Lachgas gefüllte Patronen erhältlich, die für die Gasversorgungseinrichtung ebenfalls verwendbar sind. Die zur Anschlusstelle 3 am nächsten liegende Gasflasche 6 ist so angeordnet, dass deren die Verschlussmembrane 7 tragende Ende der Anschlusstelle 3 abgekehrt ist. Dank dem Querschlitz 5 an der Stirnfläche der Anschlusstelle 3 kann an der Auflagestelle des Gasflaschenbodens das Gas aus dem Inneren des Druckgasbehälters 1 in die zum Verbraucher führende Bohrung 4 eintereten. Die von der Anschlusstelle 3 ausgehend gezählten ersten und zweiten, sowie die dritten und vierten Gasflaschen 6 sind paarweise mit ihren die Verschlussmembranen 7 tragenden Enden zueinander zugekehrt. Zwischen den einander zugekehrten und die Verschlussmembranen 7 tragenden Enden der Gasflaschen 6 ist je eine Oeffnungsvorrichtung 8 eingelegt. Die Oeffnungsvorrichtung 8 ist in Fig. 2 in einem grösseren Masstab perspektivisch dargestellt. Sie ist aus einem Blech durch Stanzen und Biegen hergestellt und weist mehrere zur Blechebene senkrecht gebogene Führungslappen 9 und zwei aus der Blechebene im Zentrum ausgebogene zum Durchstechen der Verschlussmembrane 7 bestimmte Dornen auf.

Beim Erstellen der Betriebsbereitschaft wird zuerst in den offenen, von der Anschlusstelle 3 abgeschraubten Druckgasbehälter 1 eine Gasflasche 6 mit Mündung nach oben, dann eine Oeffnungsvorrichtung 8 und danach wieder eine Gasflasche 6 mit Mündung nach unten, darauf wieder eine Gasflasche 6 mit Mündung nach oben, eine Oeffnungsvorrichtung 8 und schliesslich eine Gasflasche 6 mit Mündung nach unten eingeführt. Anschliessend schraubt man den Druckgasbehälter 1 auf die Anschlusstelle 3. Beim Anziehen der Gewindeverbindung zwischen dem Druckgasbehälter 1 und der Anschlussstelle 3 werden die Gasflaschen 6 zusammengeschoben, wobei die Dornen 10 die Verschlussmembranen durchstechen. Nachdem die Verschlussmembranen 7 durchgestochen sind, kann das Gas aus den Gasflaschen 6 in das Innere des Druckgasbehälters 1 strömen. Zwischen den Gasflaschen 6 und der Innenwand des Druckgasbehälters 1 ist ein radialer Spalt 11 vorhanden, durch den das Gas zum Spalt 5 und Bohrung 4 in der Anschlusstelle 3 strömen kann. Der Spalt 11 ist so bemessen, dass das Gas einen ausreichenden Srömungskanal vorfindet. Die Spaltbreite liegt um 2 bis 20 Prozent des Durchmessers der Gasflasche 6.

Die Gasflaschen 6 sind teilweise mit Flüssiggas gefüllt. Bei Gasentnahme wird Verdampfungswärme benötigt, was aus der Umgebung entzogen wird. Das aus den Gasflaschen 6 strömende Gas kann sich im relativ engen Spalt 11 an den durch die Aussenluft erwärmten Wänden des aus einem Material hoher thermischer Leitfähigkeit und hoher spezifischer Wärme, beispielsweise aus Aluminium bestehenden Druckgasbehälters 1 erwärmen bevor es über die Bohrung 4 zum Verbraucher geführt wird. Fig. 3 zeigt einen weiteren Druckgasbehälter 12, der besonders für die Erwärmung des im Spalt 11 strömenden Gases und selbstverständlich auch der Gasflaschen 6 ausgebildet ist. Der Druckgasbehälter 12 besteht aus Aluminium und ist mit Rippen 13 versehen. Die Masse des Druckgasbehälters 12 ist mehr als siebenmal höher als die Masse des in den beiden Gasflaschen 6 speicherbaren Gases. Die gespeicherte Wärme sichert, dass die Temperatur und somit der Druck während der ganzen Betriebsdauer der Gasversorgungseinrichtung praktisch konstant bleibt. Die Rippen 13 nehmen mit ihren grossen Oberflächen relativ viel Wärme aus der Umgebung auf und leiten diese zu den inneren Schichten des Druckgasbehälters 1. Die durch Luft bestreichbare Oberfläche des Druckgasbehälters 12 und der Rippen 13 betragen mehr als 20 cm² pro Gramm des in den beiden Gasflaschen 6 gespeicherten Gases. Durch diese Massnahme ist schon während der Betriebsdauer eine gute Wärmeaufnahme aus der Umgebungsluft sichergestellt. Während der Wiederladung der Gasversorgungseinrichtung mit frischen Gasflaschen verkürzt die relativ grosse Aussenfläche des Druckgasbehälters 12 die Wartezeit bis zur nächsten Betriebsbereitschaft, weil der Druckgasbehälter 12 relativ schnell die Umgebungstemperatur annehmen kann.

Die Erstellung der Betriebsbereitschaft bei der Anordnung nach Fig. 3 beginnt beim abgeschraubten und leeren Druckgasbehälter 12. In den Druckgasbehälter 12 wird zuerst eine mit einem Dorn 14 versehene Oeffnungvorrichtung 15, dann eine Gasflasche 6, dann wieder eine Oeffnungsvorrichtung 15 und wieder eine Gasflasche 6 eingeführt. Der so vorbereitete Druckgasbehälter 12 wird anschliessend auf die Anschlusstelle 3 geschraubt, bis der erste Dorn 14 die erste Verschlussmembrane 7 durchgestochen hat. In diesem Moment entsteht im Inneren des Druckgasbehälters 12 ein Ueberdruck, der in der Gewindeverbindung zwischen dem Druckgasbehälter 12 und der Anschlusstelle 3 hohe Reibungskräfte erzeugt. Um den zweiten Dorn 14 mit geringerem Kraftaufwand durch die zweite Verschlussmembrane 7 führen zu können, ist am der Anschlusstelle 3 abgekehrten Ende des Druckgasbehälters 12 eine mit einem gasdicht eingeführten Stössel 16 versehene Stellschraube 17 vorgesehen. Die Stellschraube 17 kann durch Drehen am Knopf 18 leicht hineingedreht werden, wodurch die Gasflaschen 6 im Druckgasbehälter 12 zusammengeschoben und der zweite Dorn 14 durch die zweite Verschlussmembrane 7 gestochen werden.

In der in Fig. 4 in der Betriebsstellung dargestellten Gasversorgungseinrichtung tragen die in Zusammenhang mit Fig. 1 bereits beschriebenen und identischen Teile die gleichen Bezugsziffer. Diese Anordnung unterscheidet sich von der in Fig. 1 dargestellten darin, dass eine zwei zeitlich nacheinander wirkende Teilvorrichtungen aufweisende Spannvorrichtung vorgesehen ist. Die erste -Teilvorrichtung besteht aus dem Befestigungsmittel des Druckgasbehälters 1 an der Anschlusstelle 3 und wirkt nur so lange, bis beim Anschrauben des Druckgasbehälters 1 die erste Verschlussmembrane 7 durch einen Dorn 19 durchgestochen wird. In diesem Augenblick steigt der Druck im Gasraum der geöffneten Gasflasche, beispielsweise um die Gasflasche 61. Die Gasräume der einzelnen Gasflaschen 61, 62, 63, 64 sind voneinander durch im Druckgasbehälter 1 verschiebbare quasidichte Kolben 20 getrennt. Die Kolben 20 sind mit Rändelungen versehen, so dass sie für die Gasströmung in der Betriebsstellung nur eine unbedeutende Drosselstelle darstellen. Die zwischen den mit einer Verschlussmembrane 7 versehenen Enden der Gasflaschen 61, 62 und 63, 64 angeordneten Kolben 20 tragen die Dornen 19 und dienen als Oeffnungsvorrichtung. In den Figuren 5 und 6 ist der Raum zwischen den Gasflaschen 61 und 62 in einer Vergrösserung dargestellt. In Fig. 5 ist der Moment festgehalten, in welchem die Verschlussmembrane 7 der ersten Gasflasche 61 durch den Dorn 19 beim Anschrauben des Druckgasbehälters 1 an der Anschlusstelle 3 durchgestochen wurde. Wie bereits erwähnt, steigt der Druck im Gasraum dieser Gasflasche 61 plötzlich an und schiebt den Kolben 20 in Richtung der nächsten Gasflasche 62. Der Dorn 19 dringt die Verschlussmembrane 7 dieser Gasflasche 62 durch, wodurch auch in diesem Gasraum ein plötzlicher Druckanstieg auftritt, wie in Fig. 6 dargestellt. Dieser Druck treibt den nächsten Kolben 20 so weit, bis die dritte Gasflasche 63 und danach die vierte geöffnet wird. Fig. 6 stellt die Stellung des Kolbens 20 zwischen den Gasflaschen 61 und 62 bei der Perforierung der zweiten Verschlussmembrane 7 oder in der späteren Betriebsstellung dar.

Die anhand der Fig. 4 beschriebene Anordnung eignet sich nur für Gasflaschen, die mit einer Verschlussmembrane verschlossen sind. Die Figuren 7, 8, 9 und 10 zeigen eine Gasversorgungseinrichtung, die für die Anwendung von Gasflaschen sowohl mit einer Verschlussmembrane als auch mit einem aufstossbaren Verschlussventil geeignet ist. Bei dieser Anordnung sind zwischen den einander zugekehrten, mit einem aufstossbaren Verschlussventil 21 versehenen Enden der Gasflaschen 61, 62 und 63, 64 zwei voneinander durch eine Feder 22 beabstandete, im Druckgasbehälter 1 geführte, quasidichte Kolben 23 angeordnet. Diese Kolben 23 tragen an ihrer der Feder 22 abgekehrten Seiten Dornen 24, die entweder zum Aufstossen der Verschlussventile 21 oder aber zum Durchstossen von Verschlussmembranen vorgesehen sind. An der weiteren Stosstelle der Gasflaschen 62, 63 ist ein einfacher quasidichter Kolben 25 eingelegt.

Der Füllvorgang des abgeschraubten und leeren Druckgasbehälters 1 erfolgt der Reihe nach im Einfüllen einer Gasflasche 64, einer Kolben-Feder-Kolben-Anordnung 23, 22, 23, dann wieder einer Gasflasche 63, einer Kolben 25, einer Gasflasche 62, einer Kolben-Feder-Kolben-Anordnung 23, 22, 23 und schliesslich einer Gasflasche 61. Der so gefüllte Druckgasbehälter 1 wird an der Anschlusstelle 3 unter Zusammendrücken der beiden Feder 22 so weit angeschraubt, bis die erste Gasflasche, beispielsweise die Gasflasche 61 durch den Dorn 24 geöffnet wird. Dieser Zustand ist in Fig. 8 in einer Vergrösserung der Stelle zwischen den Gasflaschen 61 und 62 festgehalten. Beim Oeffnen des ersten Verschlussventils 21 strömt Gas aus der Gasflasche 61 und schiebt die beiden Kolben 23 zur Gasflasche 62 hinüber. Bei dieser Verschiebung kann sich die Feder 22 noch nicht entspannen, so dass das Verschlussventil 21 an der Gasflasche 61 wieder geschlossen und das Verschlussventil 21 an der Gasflasche 62 geöffnet wird, wie es in Fig. 9 dargestellt ist. In diesem Moment wird aber auf Wirkung des aus der Gasflasche 62 ausstömenden Gases der Kolben 25 und somit auch die Gasflasche 63 weitergeschoben und zwar bis das Verschlussventil 21 an der Gasflasche 63 sich öffnet. Danach verschiebt sich die zweite Kolben-Feder-Kolben-Anordnung 23, 22, 23 so weit, bis die vierte Gasflasche 64 geöffnet wird. Wenn alle vier Gasflaschen 61, 62, 63, 64 mindestens einmal geöffnet waren, herrscht in den zugehörigen Gasräumen annähernd der gleiche Druck, so dass sich die beiden Feder 22 wieder entspannen können. Wenn sich die Feder 22 entspannen, werden die angrenzenden Kolben 23 auseinandergedrückt und die Dorne 24 stossen alle Verschlussventile 21 auf. Dieser Betriebszustand ist in Fig. 10 dargestellt.

Fig. 11 zeigt eine Variante der in Fig. 3 dargestellten Anordnung. Die identischen Teile tragen die gleiche Bezugsziffer. Die Spannvorrichtung besteht hier aus zwei Teilvorrichtungen. Als erste Teilvorrichtung dient wiederum das Befestigungsmittel des Druckgasbehälters 26. Beim Anschrauben des Druckgasbehälters 26 wirkt diese erste Teilvorrichtung so lange, bis die erste Gasflasche 6 durch einen der Dornen 14 geöffnet wird. Die zweite Teilvorrichtung, die durch die Druckerhöhung im Druckgasbehälter 26 beim Ausströmen des Gases aus der ersten geöffneten Gasflasche 6 in Betrieb gesetzt wird, enthält einen mit einem kompressiblen Medium, z.B. mit Luft gefüllten, gasdicht abgeschlossenen Raum 27, der in den Figuren 12, 13 und 14 vergrössert im Schnitt dargestellt ist. Der Raum 27 befindet sich in einem im abgeschlossenen Endbereich des Druckgasbehälters 26 gas-und flüssigkeitsdicht geführten grösseren Kolben 28 und ist durch einen darin gas- und flüssigkeitsdicht geführten kleineren Kolben 29 abgeschlossen. Der grössere Kolben 28 schliesst mit seiner Stirnfläche den Gasraum des Druckgasbehälters 26 ab. Der kleinere Kolben 29 ist mit Hohlräumen versehen, damit er bis zur in Fig. 14 dargestellten Endstellung geführt werden kann. In dieser Stellung befindet sich das kompressible Medium in den Hohlräumen des Kolbens 29. Dieser kleinere Kolben 29 ist an seiner dem verschlossenen Ende des Druckgasbehälters 26 abgekehrten Seite mit einem aus dem Zylinderraum 27 gasdicht ausgeführten Stössel 30 versehen. Der Stössel 30 weist einen wesentlich kleineren Durchmesser als der im grösseren Kolben 28 ausgesparte Zylinder auf und steht mit seinem aus dem grösseren Kolben 28 ragenden Ende an der Oeffnungsvorrichtung 15 an. Der zwischen dem abgeschlossenen Ende des Druckgasbehälters 26 und den beiden diesem Ende zugekehrten Kolbenflächen liegende Raum 31 ist mit einer inkompressiblen Flüssigkeit, z.B. mit Wasser gefüllt. Diese Flüssigkeit kann durch die mit einer versiegelten Madenschraube verschlossene Oeffnung 32 eingefüllt werden. Die Feder 33 hilft den grösseren Kolben 28 in die Ruhestellung zurückzubringen.

Bei der Erstellung der Betriebsbereitschaft wird in den abgeschraubten Druckgasbehälter 26 eine Oeffnungsvorrichtung 15, eine Gasflasche 6, dann eine Oeffnungsvorrichtung und wieder eine Gasflasche 6 der Reihe nach eingefüllt. Die Lage des Stössels 30 im Druckgasbehälter 26 ist in Fig. 12 dargestellt. Nun wird der Druckgasbehälter 26 an der Anschlusstelle 3 so weit angeschraubt, bis ein Dorn 14 eine erste Verschlussmembrane perforiert oder bei Gasflaschen mit Verschlussventil ein Verschlussventil aufstosst. In diesem Augenblick steigt der Druck im Druckgasbehälter 26 an und drückt den grösseren Kolben 28 in Richtung des abgeschlossenen Endes des Druckgasbehälters 26, wie in Fig. 13 dargestellt ist. An der Rückseite des grösseren Kolbens 28 übernimmt die im Raum 31 eingefüllte Flüssigkeit den auf den grösseren Kolben 28 wirkenden Druck und drückt den kleineren Kolben 29 in den im grösseren Kolben28 ausgesparten Zylinder hinein, wodurch das kompressible Medium im Raum 27 verdichtet und der Stössel 30 auf die Oeffnungsvorrichtung 15 gepresst wird. Dieser Vorgang spielt sich so lange ab, bis der kleinere Kolben 29 die in Fig. 14 gezeichnete Endstellung erreicht hat. In dieser Stellung ist der Stössel 30 voll ausgefahren und sind alle Gasflaschen 6 offen. Das Gas kann aus der Gasversorgungeinrichtung jetzt entnommen werden, die Betriebsbereitschaft ist erstellt. Nach Erschöpfung des gespeicherten Gases sinkt der Druck im Druckgasbehälter 26, wodurch der grössere Kolben28 unter der Wirkung der Feder 33 und des im Raum 27 sich wieder ausdehnenden kompressiblen Mediums in die in Fig. 12 dargestellte Stellung zurückkehrt. Der kleinere Kolben 29 taucht dabei in die im Raum 31 befindliche Flüssigkeit hinein und zieht den Stössel 30 bis zum Anschlag zurück.

In den Figuren 15 und 16 ist eine Gasversorgungseinrichtung mit 14 in einem Druckgasbehälter 34 untergebrachten Gasflaschen 6 dargestellt. Die Oeffnungsvorrichtung 35 besteht aus einer Platte, die beidseitig mit Dornen 36 und mit für die Führung der Gasflaschen 6 dienenden, senkrecht zur Platte stehenden Wänden 37 versehen ist. Die Platte ist an zwei gegenüberliegenden Stellen abgeflacht und wird im Druckgasbehälter 34 durch die Einbauten 38 unverdrehbar, lagerichtig geführt. Der Druckgasbehälter 34 ist an der Anschlusstelle 39 dicht angeschraubt. Im der Anschlusstelle 39 abgekehrten, gasdicht abgeschlossenen Endbereich des Druckgasbehälters 34 ist eine mit für die Kolben 29 vorgesehenen Zylindern versehene Platte 40 unverdrehbar eingeschraubt. Die Platte 40 ist mit Bohrungen 41 versehen.

Die Erstellung der Betriebsbereitschaft dieser Gasversorgungseinrichtung beginnt bei abgeschraubtem und leeren Druckgasbehälter 34 mit dem Einsetzen der Gasflaschen 6 zwischen den an der Oeffnungsvorrichtung 35 vorhandenen Wänden 37. Die so geladene Oeffnungsvorrichtung 35 wird in der durch die Einbauten 38 gegebenen richtigen Lage in den Druckgasbehälter 34 geschoben. Danach wird der Druckgasbehälter 34 an der mit der zum Verbraucher führenden Bohrung 4 versehenen Anschlusstelle 39 so weit angeschraubt, bis ein Dorn 36 eine Gasflasche 6 öffnet. In diesem Moment steigt der Druck im Druckgasbehälter 34 plötzlich an. Durch die in der Platte 40 angebrachten Bohrungen 41 wird der Druck auch in dem zwischen dem abgeschlossenen Ende des Druckgasbehälters 34 und der Platte 40 liegenden Raum erhöht. Die Druckerhöhung in diesem Raum drückt die in den in der Platte 40 ausgesparten Zylindern gasdicht geführten Kolben 29 in den Zylinderraum hinein, wodurch das im Zylinderraum befindliche kompressible Medium verdichtet wird. Die Kolben 29 sind gleich ausgebildet wie in den Figuren 12, 13 und 14 dargestellt. Der Unterschied zu diesen Anordnungen besteht lediglich darin, dass die ein kompressibles Medium enthaltenden Zylinder in der mit dem Druckgasbehälter 34 fest verbundenen Platte 40 und nicht in einem grösseren Kolben 28 ausgespart sind und dass der Raum zwischen dem abgeschlossenen Ende des Druckgasbehälters 34 und der Platte 40 mit dem Gasraum des Druckgasbehälters 34 kommuniziert und keine Flüssigkeit enthält. Beim Druckanstieg im Gasraum der Druckgasbehälters 34, nach dem Oeffnen der ersten Gasflasche 6 werden die zu den oberen Gasflaschen 6 zugeordneten Stössel 30 ähnlich wie in den Figuren 12, 13 und 14 dargestellt ausfahren und bewirken, dass alle Gasflaschen 6 bis zum Erreichen der in Fig. 14 gezeichneten Endstellung mit Sicherheit geöffnet werden. Nach Verbrauch des in den 14 Gasflaschen 6 gespeicherten Gases sinkt der Druck im Druckgasbehälter 34, das im Zylinderraum vor dem Kolben 29 eingeschlossene kompressible Medium dehnt sich wieder aus und zieht die Stössel 30 in die Platte 40 zurück. Eine Wiederladung des Druckgasbehälters kann erfolgen.

## Patentansprüche

1. Gasversorgungseinrichtung mit mehreren in einen Druckgasbehälter eingesetzten Gasflaschen, wobei in der Betriebsstellung der Druckgasbehälter an einer Anschlusstelle gasdicht angeschlossen ist und das Innere jeder Gasflasche über eine als Drosselstelle dienende kleine Oeffnung mit dem Inneren des Druckgasbehälters kommuniziert, dadurch gekennzeichnet, dass die in den Druckgasbehälter (1, 12, 26, 34) eingesetzten Gasflaschen (6, 61, 62, 63, 64) druckfest sind und jede Gasflasche vor dem Einsetzen in den Druckgasbehälter (1, 12, 26, 34) teilweise mit einem Flüssiggas gefüllt und mit einem aufstossbaren Verschlussteil (7, 21) verschlossen ist und dass im gasdicht abgeschlossenen und an der Anschlusstelle (3) angeschlossenen Druckgasbehälter (1, 12, 26, 34) zu jedem Verschlussteil (7, 21) eine beim Erstellen der Betriebsbereitschaft wirksame Oeffnungsvorrichtung (8, 15, 20, 23, 35) zugeordnet ist, von denen mindestens eine den zugeordneten Verschlussteil (7, 21) unter äusserer Krafteinwirkung öffnet.

2. Gasversorgungseinrichtung nach Anspruch 1, dadurch gekennzeichnet, dass der Druckgasbehälter (1, 12, 26) rohrförmig ist und die Gasflaschen (6, 61, 62, 63, 64) darin hintereinander unter Freilassung eines radialen Spaltes (11) eingesetzt sind.

3. Gasversorgungseinrichtung nach Anspruch 2, dadurch gekennzeichnet, dass die Breite des radialen Spaltes (11) zwischen 2 und 20 Prozent des Durchmessers der Gasflasche (6, 61, 62, 63, 64) liegt.

4. Gasversorgungseinrichtung nach Anspruch 2, dadurch gekennzeichnet, dass das den Verschlussteil (7, 21) tragende Ende mindestens der zur Anschlussstelle (3) am nächsten liegenden Gasflasche (6, 61) der Anschlusstelle (3) abgekehrt ist.

5. Gasversorgungseinrichtung nach einem der Ansprüche 2 bis 4, dadurch gekennzeichnet, dass die den Verschlussteil (7, 21) tragenden Enden mindestens zweier von der Anschlusstelle (3) ausgehend gezählter, eine ungerade und eine darauffolgende gerade Zahl aufweisender Gasflaschen (6, 61 und 62, 63 und 64) paarweise zueinander zugekehrt sind.

6. Gasversorgungseinrichtung nach Anspruch 1, dadurch gekennzeichnet, dass die Gasflaschen (6) mindestens nebeneinander in den Druckgasbehälter (34) eingesetzt sind.

7. Gasversorgungseinrichtung nach Anspruch 6, dadurch gekennzeichnet, dass mehrere mit ihren den Verschlussteil (7) tragenden Enden einander zugekehrte gleichachsig ausgerichtete Gasflaschen (6) paarweise nebeneinander in den Druckgasbehälter (34) eingesetzt sind.

8. Gasversorgungseinrichtung nach einem der Ansprüche 1 bis 7, dadurch gekennzeichnet, dass die Oeffnungsvorrichtung (8, 15, 20, 23, 35) in den Druckgasbehälter (1, 12, 26, 34) verschiebbar eingesetzt und mit mindestens einem Dorn (10, 14, 19, 24, 36) versehen ist.

9. Gasversorgungseinrichtung nach Anspruch 5 oder 7, dadurch gekenn₋ zeichnet, dass zwischen zwei mit ihren den Verschlussteil (7, 21) tragenden Enden einander zugekehrten Gasflaschen (6, 61, 62, 63, 64) eine beidseitig mit mindestens einem Dorn (10, 19, 24, 36) versehene Oeffnungsvorrichtung (8, 20, 23, 35) angeordnet ist.

10. Gasversorgungseinrichtung nach Anspruch 8 oder 9, dadurch gekennzeichnet, dass die Oeffnungsvorrichtung (8) aus Blech besteht und mehrere mindestens in einer Richtung aus der Blechebene gebogene an der Innenwand des Druckgasbehälters (1) aufliegende Führungslappen (9) und mindestens einen mindestens in einer Richtung aus der Blechebene gebogenen, zum Aufstossen der Oeffnungsvorrichtung (7) bestimmten Dorn (10) aufweist.

11. Gasversorgungseinrichtung nach Anspruch 1, dadurch gekennzeichnet, dass der Druckgasbehälter (1, 12, 26, 34) mit einer die Gasflaschen (6, 61, 62, 63, 64) und die Oeffnungsvorrichtungen (8, 15, 20, 23, 35) bei der Erstellung der Betriebsbereitschaft zusammenschiebenden Spannvorrichtung ausgerüstet ist.

12. Gasversorgungseinrichtung nach Anspruch 11, dadurch gekennzeichnet, dass die Spannvorrichtung zwei zeitlich nacheinander wirkende Teilvorrichtungen aufweist, wovon die erste nur bis zum Oeffnen des Verschlussteils (7, 21) der ersten Gasflasche und die zweite bis zum Oeffnen der Verschlussteile (7, 21) der restlichen Gasflaschen wirksam ist, wobei die erste Teilvorrichtung von aussen unter äusserer Krafteinwirkung und die zweite durch das aus der ersten geöffneten Gasflasche strömende Gas betätigbar ist.

13. Gasversorgungseinrichtung nach Anspruch 12, dadurch gekennzeicnet, dass die erste Teilvorrichtung das Befestigungsmittel des Druckgasbehälters (1, 12, 26, 34) an der Anschlusstelle (3) ist.

14. Gasversorgungseinrichtung mit durch durchstossbare Verschlussmembranen verschlossenen Gasflaschen nach den Ansprüchen 2, 12 und 13, dadurch gekennzeichnet, dass die zweite Teilvorrichtung aus die Gasräume der einzelnen Gasflaschen trennenden, im Druckgasbehälter (1) verschiebbar geführten, quasidichten Kolben (20) besteht, wobei die unmittelbar vor den Verschlussteilen (7) der Gasflaschen liegenden Kolbenflächen mit zur Oeffnung der Verschlussteile (7) dienenden Dornen (19) versehen sind.

15. Gasversorgungseinrichtung nach den Ansprüchen 5, 12 und 13, dadurch gekennzeichnet, dass zwischen den einander zugekehrten, den Verschlussteil (21) tragenden Enden der Gasflaschen (61-62 und 63-64) zwei voneinander durch eine Feder (22) beabstandete, an den der Feder (22) abgekehrten Seiten Dorne (24) tragende, im rohrförmigen Druckgasbehälter (1) geführte, quasidichte Kolben (23) und an den übrigen Stosstellen der Gasflaschen (62-63) je ein einfacher quasidichter Kolben (25) eingelegt sind.

16. Gasversorgungseinrichtung nach Anspruch 15, dadurch gekennzeichnet, dass die Dornen (24) hohl ausgebildet sind und in den Zwischenraum zwischen den beiden beabstandeten Kolben (23) münden.

17. Gasversorgungseinrichtung nach einem der Ansprüche 1 bis 10, sowie nach den Ansprüchen 12 und 13, dadurch gekennzeichnet, dass die zweite Teilvorrichtung einen mit einem kompressiblen Medium gefüllten, im Inneren des Druckgasbehälters (26, 34) angeordneten, durch eine bei Druckänderungen im Inneren des Druckgasbehälters (26, 34) mindestens teilweise nachgiebige Wandung gasdicht abgeschlossenen Raum (27) aufweist, wobei die Wandung teilweise am Druckgasbehälter (26, 34) abgestützt ist und der gegenüber dieser Wandung nachgiebige Teil der Wandung bei einem Druckanstieg im Druckgasbehälter (26, 34) sich in Richtung auf die Gasflaschen (6) und die Oeffnungsvorrichtungen (15, 35) bewegt und deren Zusammenschieben bewirkt.

18. Gasversorgungseinrichtung nach Anspruch 17, dadurch gekennzeichnet, dass die am Druckgasbehälter (26) abgestützte Wandung aus einem in einem im abgeschlossenen Endbereich des Druckgasbehälters (26) gas-und flüssigkeitsdicht geführten grösseren Kolben (28) ausgesparten Zylinder und der nachgiebige Teil der Wandung aus einem in ihm gas- und flüssigkeitsdicht geführten, an der dem verschlossenen Ende des Druckgasbehälters (26) abgekehrten Seite mit einem aus dem Zylinderraum gasdicht ausgeführten, zum Zusammenschieben der Gasflaschen (6) und der Oeffnungsvorrichtungen (15) bestimmten, einen wesentlich kleineren Durchmesser als der Zylinder aufweisenden Stössel (30) versehenen kleineren Kolben (29) besteht, wobei der zwischen dem abgeschlossenen Ende des Druckgasbehälters (26) und den beiden diesem Ende zugekehrten Kolbenflächen liegende Raum (31) mit einer inkompressiblen Flüssigkeit gefüllt ist.

19. Gasversorgungseinrichtung nach einem der Ansprüche 1 bis 18, dadurch gekennzeichnet, dass der Druckgasbehälter (1, 12, 26, 34) aus einem Material hoher thermischer Leitfähigkeit und hoher spezifischer Wärme besteht.

20. Gasversorgungseinrichtung nach Anspruch 19, dadurch gekennzeichnet, dass der Druckgasbehälter (1, 12, 26, 34) aus Aluminium besteht.

21. Gasversorgungseinrichtung nach Anspruch 19 oder 20, dadurch gekennzeichnet, dass die Masse des Druckgasbehälters (1, 12, 26, 34) mindestens siebenmal höher ist als die Masse des in den Gasflaschen (6, 61, 62, 63, 64) speicherbaren Gases.

22. Gasversorgungseinrichtung nach einem der Ansprüche 1 bis 21, dadurch gekennzeichnet, dass der Druckgasbehälter (12, 26) an seiner Aussenfläche mit Rippen (13) versehen ist.

23. Gasversorgungseinrichtung nach Anspruch 22, dadurch gekennzeichnet, dass die durch Luft besteichbare Oberfläche des Druckgasbehälters (12, 26) und der Rippen (13) mindestens 20cm² pro Gramm des in den Gasflaschen (6) speicherbaren Gases beträgt.
